# EUROPÄISCHE PATENTSCHRIFT

(11) **EP 0 575 293 B1**
(45) Veröffentlichungstag und Bekanntmachung des Hinweises auf die Patenterteilung: **03.04.1996**
(21) Anmeldenummer: 93810421.3
(22) Anmeldetag: 11.06.1993
(51) Int. Cl.: B42C 5/04

(54) **Vorrichtung einer Buchbindemaschine zur Herstellung von an einem Buchblockrücken etwa quer zu den Seiten- oder Falzkanten verlaufenden Kerben**
Device for a binding machine for grooving the back transversally to the sheet or folding edges
Dispositif pour une machine à relier pour réaliser des rainures dans le dos, sensiblement transversalement par rapport du bords ou plis

(30) Priorität: 19.06.1992 CH 1954/92
(43) Veröffentlichungstag der Anmeldung: 22.12.1993
(73) Patentinhaber: GRAPHA-HOLDING AG, CH-6052 Hergiswil (CH)
(72) Erfinder: Hässig, Fredy, CH-8560 Märstetten (CH); Stolz, Marcel, CH-8552 Felben (CH)

(56) Entgegenhaltungen:
- GB-A- 1 346 217
- GB-A- 2 096 945
- US-A- 2 565 583
- US-A- 3 758 928

## Beschreibung

Die Erfindung betrifft eine Vorrichtung gemäss Oberbegriff des Patentanspruches 1. Eine solche Vorrichtung wird beispielsweise in der Patentschrift GB-A-2 096 945 beschrieben.

Zur Verbesserung der Stabilität und Haltbarkeit eines Buches wird vor der Beleimung des Buchblockrückens durch das Anbringen von etwa quer zu den Seiten- oder Falzkanten verlaufenden Kerben eine Vergrösserung der Blattkantenfläche bezweckt. Diese Bearbeitung erfordert einen hohen Kraftaufwand und beansprucht eine Buchbindeanlage erheblich.

Dabei führt ein unstabiler Buchblockaushang zu ungenauer Masshaltigkeit und wirkt sich qualitätsmindernd auf das herzustellende Produkt aus.

Die bislang verwendeten sationären seitlichen Abstützvorrichtungen für den Buchblockaushang hinterliessen aufgrund hoher Reibungskräfte schädliche Marken wie Schürfspuren oder Rumpfbildungen. Zudem musste die Abstützvorrichtung nach einer bestimmten Zeit wegen Abnützung nachgestellt oder ausgewechselt werden.

Bekanntlich werden beim Beschneiden von Buchblockrücken mit sog. Kreismessern beidseits des Buchblockaushanges rotierende Pressrollen als Gegenhalter verwendet, die den Buchblockaushang aufgrund der annähernd bündigen Schnittebene abzustützen vermögen.

Bei der Herstellung von Kerben bedarf es jedoch zumindest eines Buchblock-Aushanges der Tiefe der Kerben, wobei die Verwendung der bekannten Pressrollen wegen unstabiler Führung zu Ungenauigkeiten und Beschädigungen an den Rücken der Buchblöcke führen würde.

Aufgabe der vorliegenden Erfindung ist es somit, eine Vorrichtung zu schaffen, mit welcher der Rücken eines Buchblockes derart bearbeitet werden kann, dass die den Gegenhalter passierenden Bogen nicht beschädigt und der Verschleiss am Gegenhalter weitgehend verhindert werden kann, ohne dass dadurch eine Qualitätseinbusse am Buchblock entsteht.

Erfindungsgemäss wird diese Aufgabe nach den Merkmalen des kennzeichnenden Teils des Patentanspruches 1 gelöst. Hierzu eignen sich die bekannten rotierenden Kerbwerkzeuge.

Bei Anwendung eines in einer zum Buchblockrücken parallelen Ebene rotierend angetriebenen Kerbwerkzeuges oder eines Walzenfräsers verlaufen die Nuten in der Führung etwa parallel zum eingespannten Buchblockrücken, währenddem die eine Nut bei Verwendung eines rotierenden Kerbwerkzeuges zusätzlich die Form eines Kreisabschnittes aufweist.

Der Gegenhalter ist zweckmässig frei drehbar ausgebildet, kann aber auch mit der Geschwindigkeit der Buchblöcke angetrieben sein.

Zur Anhebung der Zuverlässigkeit und Genauigkeit beim Kerben mittels einer zum eingespannten Buchblockrücken parallel verlaufenden kreisförmigen Bewegungsbahn des Werkzeuges, ist vorzugsweise die Bewegungsbahn als Nut in einer gegenüber der zylindrischen Stützfläche zurückversetzten Führungsplatte ausgebildet.

Damit in der Nähe des Rückens auf den Buchblock ein relativ hoher Druck erzeugt werden kann, ist es vorteilhaft, wenn die zylindrische Stützfläche als vorstehende Scheibe eines um eine zur Bearbeitungsebene etwa senkrecht gelagerten Rotationskörpers ausgebildet ist.

Um zwischen zylindrischer Stützfläche und Schnittebene des Kerbwerkzeuges einen geringen Abstand erzielen zu können, ist es zweckmässig, wenn der stirnseitige Rand des Gegenhalters an der Führungsplatte gleitend ausgebildet und zum Nutboden bedarfsfalls ein geringer Abstand vorgesehen ist.

Dadurch, dass die Führungsplatte bei einstückiger Ausbildung aufgrund des in die Nut eintauchenden Kerbwerkzeuges relativ dünn ausgebildet ist und sich somit zur Belastung durch den Gegenhalter nicht besonders eignet, ist es günstig, wenn der Gegenhalter an einer in einem Träger einseitig befestigten Welle gelagert ist.

Zur Anpassung des Gegenhalters an den Buchblockaushang ist letzterer vorzugsweise verstellbar ausgebildet.

Zur Einhaltung einer optimalen Massgenauigkeit ist die Lagerwelle an dem dem Befestigungsende gegenüberliegenden Ende in der Führungsplatte axial geführt.

Der die Befestigung der Lagerwelle bildende Träger ist zur Bildung eines einfachen, stabilen Elementes mit der Führungsplatte verbunden.

Die Führungsplatte kann zum Zweck des Auswechselns von Verschleisspartien mehrteilig ausgebildet sein.

Hierzug sind vorzugsweise eine Grundplatte und zwei mit dieser lösbar verbundene Sockelteile vorgesehen, die auf einfache Art ersetzbar sind.

Die Sockelleisten bilden vorteilhaft das dem Aushang zugewendete Ende der Führungsplatten.

Weitere Vorteile und Einzelheiten der Erfindung ergeben sich aus der folgenden Beschreibung eines Ausführungsbeispiels unter Hinweis auf die Zeichnung. In dieser zeigt:
- Fig. 1: einen Querschnitt nach der Linie I-I in Fig. 2,
- Fig. 2: eine Draufsicht gemäss Linie II-II in Fig. 3 und
- Fig. 3: einen Querschnitt nach der Linie III-III in Fig. 2.

Die Fig. 1 bis 3 zeigen eine Vorrichtung 1 für eine Buchbindemaschine zur Herstellung von klebeweise an den Rücken gebundenen Büchern oder Broschüren, bei denen die Buchblöcke 2 an ihren Rücken 3 etwa quer zu den Seiten- oder Falzkanten verlaufende Kerben 4 aufweisen, die vornehmlich durch spanende Dreh- oder Fräswerkzeuge 5 erzeugt werden. Zu diesem Zweck liegt der an der Unterseite der zweiteiligen Einspannvorrichtung 6 vorstehende Aushang 7 eines Buchblockes 2 seitlich an einem Gegenhalter 8 an, der den Aushang 7 gegen die Schnittkraft des Werkzeuges 5 und das Auseinanderklaffen der Blattkanten abstützt.
Hierzu ist der auf den Aushang 7 einwirkende Gegenhalter 8 mit einer drehbaren zylindrischen Stützfläche 9 ausgestattet, die durch Friktion mit dem Aushang 7 antriebsverbunden ist, jedoch auch mit gleicher Geschwindigkeit wie die Buchblöcke 2 angetrieben sein könnte. Der antreibbare Gegenhalter 8 ist oberhalb einer die Bewegungsbahn des Kerbwerkzeuges 5 seitlich umgebenden Nut 10 angeordnet, wobei letztere in einer gegenüber dem Buchblock von der zylindrischen Stützfläche 9 zurückversetzten Führungsplatte 11, die wie dargestellt auch aus mehreren Teilen 12, 13, 14 bestehen kann, angeordnet ist. Ist die Führungsplatte einstückig ausgebildet, so bedarf es eines grösseren Aushanges 7, um die beabsichtigte Kerbtiefe erzielen zu können, und einer seitlichen Verstärkung der Führungsplatte 11.
In der gezeigten Ausführungsform weist die Führungsplatte 11 jedoch eine Grundplatte 12 und daran befestigte Sockelteile 13 und 14 auf, die keilartig an der Grundplatte 12 aufgesetzt und mittels Schraube 15 befestigt sind. Die durch die Ausnehmung 16 entlang der Bewegungsbahn des Kerbwerkzeuges entstehende Zweiteiligkeit der Grundplatte 12 bedingt, dass Grundplatteteil 17 an einem festen, mit dem Ständer der Buchbindemaschine verbundenen Adapter 18 befestigt ist.

Letzterer kann bspw. an dem die Lagerwelle 19 des Gegenhalters 8 aufnehmenden Träger 20, der seinerseits mit dem Maschinenständer verbunden ist, angebaut sein.
Wird, wie in den Fig. 1 und 2 erkennbar, ein parallel zum Buchblockrücken 3 rotierendes Kerbwerkzeug 5 verwendet, dann verläuft die Ausnehmung 16 für die Bewegungsbahn des rotierenden Kerbwerkzeuges 5, dessen Drehachse etwa senkrecht zum Buchblockrücken fest angeordnet ist, nach einem Kreisabschnitt gemäss den gestrichelten Linien 30 in Fig. 2.
Darin liegt u.a. der Grund, der zur Mehrteiligkeit der Führungsplatte 11 führt.
Bei Benutzung von Walzenfräsern, die von unten gegen den Buchblockrücken bewegt werden, ist es vorteilhaft, wenn diese mit der Fortbewegungsgeschwindigkeit des Buchblockes, also während dem Fräsvorgang mitlaufend und in ihre Ausgangslage zurückversetzbar angetrieben sind.

Der rotierende Gegenhalter 8 weist eine pyramideähnlich gestufte kreisförmige Querschnittsform auf und ist an seinem Umfang mit einer zylindrischen bzw. scheibenartigen Stützfläche 9 versehen. Die beiden stirnseitigen Enden des Gegenhalters 8 sind mit halsähnlichen Ansätzen 21, 22 ausgebildet, die in eine gegenüberliegende Vertiefung eintauchend eine labyrinthartige Dichtung gegen Staub bzw. Späne bilden.

Am Rand der der Führungsplatte 11 zugewendeten Stirnseite des Gegenhalters 8 ist eine ringförmige Gleitfläche vorgesehen, die an der Führungsplatte 11 anliegt. Die zum Buchblockrücken 3 senkrecht stehende Lagerwelle 19 ist von einer in dem Träger 20 festsitzenden Schraube 23 axial durchsetzt und in diesem einseitig verankert, wogegen das andere Ende der Lagerwelle 19 in einer Durchtrittsöffnung der Führungsplatte 11 geführt ist. Zur Lagerung des Gegenhalters 8 sind zwei Nadellager 24 vorgesehen.

In der Fig. 1 ist eine Einspannvorrichtung 27 veranschaulicht, die eine das Kerbwerkzeug 5 an einem Halter 26 festklemmende Schraube 25 und Unterlagsscheiben 28 aufweist. Das Kerbwerkzeug 5 ist bspw. als eine am Umfang Schneidzähne aufweisende Scheibe, die jeweils nach reduzierter Schneidwirkung drehverstellt werden kann, oder als ähnliches spanendes Werkzeug ausgebildet.

## Patentansprüche

1. Vorrichtung einer Buchbindemaschine zur Herstellung von an einem Rücken eines eingespannten Buchblockes etwa quer zu den Seiten- oder Falzkanten verlaufenden Kerben mittels zerspanendem Werkzeug und einem oberhalb des Werkzeuges angeordneten, den Aushang des Buchblockes gegen die Schneidkraft seitlich abstützenden, **als abgerundete Stützfläche ausgebildeten** Gegenhalter, dadurch gekennzeichnet, dass der auf den Aushang einwirkende Gegenhalter (8) als drehbare zylindrische Stützfläche (9) oberhalb einer die Bewegungsbahn des Kerbwerkzeuges (5) umgebenden Nut (10) einer gegenüber der zylindrischen Stützfläche (9) zurückversetzten Führung (11) ausgebildet ist.

2. Vorrichtung nach Anspruch 1, mit einem um eine senkrecht zum Buchblockrücken angeordnete Achse angetriebenen Kerbwerkzeug, dadurch gekennzeichnet, dass die Nut (10) entlang eines Kreisabschnittes verlaufend ausgebildet ist.

3. Vorrichtung nach den Ansprüchen 1 und 2, dadurch gekennzeichnet, dass die zylindrische Stützfläche (9) als vorstehende Scheibe eines um eine zur Bearbeitungsebene etwa senkrecht gelagerten Rotationskörpers ausgebildet ist.

4. Vorrichtung nach Anspruch 3, dadurch gekennzeichnet, dass der Gegenhalter (8) an dem stirnseitigen Rand an der Führungsplatte (11) gleitend ausgebildet ist.

5. Vorrichtung nach den Ansprüchen 3 und 4, dadurch gekennzeichnet, dass der Gegenhalter (8) an einer in einem Träger (20) einseitig befestigten Lagerwelle (19) gelagert ist.

6. Vorrichtung nach einem der Ansprüche 1 bis 5, dadurch gekennzeichnet, dass diese verstellbar ausgebildet ist.

7. Vorrichtung nach Anspruch 5, dadurch gekennzeichnet, dass die Lagerwelle (19) an dem dem Befestigungsende gegenüberliegenden Ende in der Führungsplatte (11) axial geführt ist.

8. Vorrichtung nach Anspruch 5 und 7, dadurch gekennzeichnet, dass der Träger (20) mit der Führungsplatte (11) verbunden ist.

9. Vorrichtung nach Anspruch 2, dadurch gekennzeichnet, dass die Führungsplatte (11) mehrteilig ausgebildet ist.

10. Vorrichtung nach Anspruch 9, dadurch gekennzeichnet, dass die Führungsplatte (11) aus einer Grundplatte (12) und zwei die Bewegungsbahn des Kerbwerkzeuges (5) aufweisenden lösbaren Sockelteilen (13, 14) gebildet ist.

11. Vorrichtung nach Anspruch 10, dadurch gekennzeichnet, dass die Sockelteile (13, 14) das dem Aushang (7) zugewendete Ende der Führungsplatte (11) bilden.

## Claims

1. Device in a book-binding machine for producing notches, running on a spine of a clamped-in book block, approximately transversely with respect to the side edges or folded edges, by means of a cutting tool and a steady which is arranged above the tool, supports the overhang of the book block laterally counter to the cutting force and is designed as a rounded supporting surface, characterized in that the steady (8) acting on the overhang is designed as a rotatable cylindrical supporting surface (9) above a groove (10) which encloses the movement path of the notching tool (5) and belongs to a guide (11) which is set back with respect to the cylindrical supporting surface (9).

2. Device according to Claim 1, having a notching tool which is driven about an axis arranged perpendicularly with respect to the book-block spine, characterized in that the groove (10) is designed to run along a segment of a circle.

3. Device according to Claims 1 and 2, characterized in that the cylindrical supporting surface (9) is designed as a projecting disc of a body of rotation which is mounted approximately perpendicularly with respect to the machining plane.

4. Device according to Claim 3, characterized in that the steady (8) is formed such that it slides on the end border of the guide plate (11).

5. Device according to Claims 3 and 4, characterized in that the steady (8) is mounted on a bearing shaft (19) fastened on one side in a carrier (20).

6. Device according to Claims 1 to 5, characterized in that it is designed to be adjustable.

7. Device according to Claim 5, characterized in that, at the end located opposite the fastening end, the bearing shaft (19) is guided axially in the guide plate (11).

8. Device according to Claims 5 and 7, characterized in that the carrier (20) is connected to the guide plate (11).

9. Device according to Claim 2, characterized in that the guide plate (11) is designed in a number of parts.

10. Device according to Claim 9, characterized in that the guide plate (11) is formed from a basic plate (12) and two releasable base plates (13, 14) which have the movement path of the notching tool (5).

11. Device according to Claim 10, characterized in that the base parts (13, 14) form that end of the guide plate (11) which is oriented towards the overhang (7).

## Revendications

1. Dispositif équipant une machine à relier, pour pratiquer des rainures s'étendant, sur le dos d'un corps d'ouvrage enserré à demeure, à peu près transversalement par rapport aux bords latéraux ou de pliage, au moyen d'un outil d'enlèvement de copeaux et d'une contre-butée agencée au-dessus de l'outil et réalisée sous la forme d'une surface d'appui arrondie qui confère, à la partie débordante du corps d'ouvrage, un appui latéral s'opposant à la force de sectionnement, caractérisé par le fait que la contre-butée (8) agissant sur la partie débordante est réalisée sous la forme d'une surface d'appui (9) cylindrique et rotative au-dessus d'une gorge (10), entourant la trajectoire de mouvement de l'outil de rainurage (5), d'un guide (11) accusant un retrait par rapport à la surface cylindrique d'appui (9).

2. Dispositif selon la revendication 1, présentant un outil de rainurage entraîné autour d'un axe implanté perpendiculairement au dos du corps d'ouvrage, caractérisé par le fait que la gorge (10) est réalisée de manière à s'étendre le long d'un segment circulaire.

3. Dispositif selon les revendications 1 et 2, caractérisé par le fait que la surface cylindrique d'appui (9) est réalisée en tant que disque saillant d'un corps rotatif monté à peu près perpendiculairement au plan de façonnage.

4. Dispositif selon la revendication 3, caractérisé par le fait que la contre-butée (8) est réalisée de manière à glisser sur la plaque de guidage (11) par le bord extrême.

5. Dispositif selon les revendications 3 et 4, caractérisé par le fait que la contre-butée (8) est montée sur un arbre de portée (19) fixé, d'un côté, dans un support (20).

6. Dispositif selon l'une des revendications 1 à 5, caractérisé par le fait que ce dernier est de réalisation réglable.

7. Dispositif selon la revendication 5, caractérisé par le fait que l'arbre de portée (19) est guidé axialement, dans la plaque de guidage (11), à l'extrémité tournée à l'opposé de l'extrémité de fixation.

8. Dispositif selon les revendications 5 et 7, caractérisé par le fait que le support (20) est relié à la plaque de guidage (11).

9. Dispositif selon la revendication 2, caractérisé par le fait que la plaque de guidage (11) est réalisée en plusieurs parties.

10. Dispositif selon la revendication 9, caractérisé par le fait que la plaque de guidage (11) est formée d'une plaque d'assise (12), et de deux pièces d'embase amovibles (13, 14) qui présentent la trajectoire de mouvement de l'outil de rainurage (5).

11. Dispositif selon la revendication 10, caractérisé par le fait que les pièces d'embase (13, 14) forment l'extrémité de la plaque de guidage (11) qui est tournée vers la partie débordante (7).
